# FASCICULE DE BREVET EUROPEEN

(11) **EP 0 790 072 B1**
(45) Date de publication et mention de la délivrance du brevet: **31.07.2002**
(21) Numéro de dépôt: 96402574.6
(22) Date de dépôt: 28.11.1996
(51) Int. Cl.: B01F 13/10, B01F 7/16, B44D 3/06

(54) **Couvercle agitateur à transmission de mouvement double pour les machines d'agitation de peinture**
Rührdeckel mit Zweiwegbewegungsübertragungssystem für Farbrührmaschinen
Stirring cover with dual transmission of movement for paint mixing machines

(30) Priorité: 13.02.1996 FR 9601739
(43) Date de publication de la demande: 20.08.1997
(73) Titulaire: F.A.S. Société Anonyme dite:, F-45077 Orléans Cédex 2 (FR)
(72) Inventeur: Krzywdziak, Alain, 45100 Orleans (FR); Tanchoux, Yannick, 45650 Saint-Jean-le-Blanc (FR)
(74) Mandataire: Jolly, Jean-Pierre

(56) Documents cités:
- EP-A- 0 035 422
- EP-A- 0 298 806
- EP-A- 0 551 037
- FR-A- 2 562 874

## Description

L'invention concerne un couvercle agitateur à transmission de mouvement double pour les machines d'agitation de peinture et en particulier un couvercle agitateur à transmission de mouvement double s'adaptant sur les machines d'agitation de peinture à chaînes d'entraînement d'étagère et sur les machines à vis sans fin d'entraînement d'étagère.

On sait que les machines d'agitation de peinture, de type recevant des couvercles agitateurs avec leurs pots de peinture, montés en suspension sur des étagères, par des glissières transversales, comportent un dispositif d'entraînement des couvercles agitateurs sur chaque étagère. Ce dispositif d'entraînement est soit à chaîne disposée en boucle sur chacune des étagères, soit à vis sans fin s'étendant sur la longueur de chacune des étagères. Les couvercles agitateurs comportent un pignon supérieur d'entraînement de l'axe agitateur spécifique du dispositif d'entraînement, à denture d'engrenage hélicoïdale pour l'entraînement par la vis sans fin et à denture d'engrenage droite pour l'entraînement par chaîne, ce pignon venant en prise avec la chaîne ou la vis sans fin par translation adéquate du couvercle agitateur sur ses glissières. Ces pignons sont donc différents selon que le dispositif d'entraînement est à chaîne ou vis sans fin et ne permettent pas la compatibilité d'entraînement sur un même couvercle agitateur.

Cette disposition impose de détenir des jeux de couvercles agitateurs spécifiques des machines d'agitation selon qu'elles sont de type à entraînement par chaînes ou à entraînement par vis sans fin.

L'invention vise à remédier à cet inconvénient et propose un couvercle agitateur pour les machines d'agitation de peinture à chaînes d'entraînement et pour les machines d'agitation de peinture à vis sans fin d'entraînement, du type supporté en suspension sur les étagères des machines d'agitation au moyen de glissières transversales et comportant un pignon supérieur d'entraînement de l'axe agitateur venant en prise en service sur l'élément d'entraînement de machine, chaîne ou vis sans fin d'étagère, lorsqu'il est convenablement positionné relativement audit élément d'entraînement d'étagère, couvercle caractérisé en ce qu'il comporte un premier pignon d'engrenage hélicoïdal pour la prise de mouvement sur un élément à vis sans fin d'une machine d'agitation à entraînement par vis sans fin, monté fixe à l'extrémité supérieure de l'axe agitateur du couvercle, et un second pignon amovible d'engrenage droit et de diamètre plus grand que ledit premier pignon, destiné à venir en prise en service sur un élément à chaîne d'entraînement de machine d'agitation, ce second pignon comportant des crochets sur sa face inférieure, destinés à s'engager en prise sur le premier pignon par des éléments récepteurs adéquats pour permettre son montage coaxial sur ce dernier. Le second pignon est avantageusement conformé pour que ses éléments de denture d'engrenage , lorsqu'il est monté crocheté sur le premier pignon, soient sensiblement dans le même plan que ceux du premier pignon. Cette particularité répond aux caractéristiques constitutives et de sécurité des machines d'agitation.

Naturellement, les crochets du second pignon peuvent avoir une forme variable de même que les éléments récepteurs complémentaires du premier pignon (par exemple, de simples trous de prise complémentaires des crochets dans le corps du pignon).

Selon des caractéristiques avantageuses de l'invention, les crochets du second pignon sont disposés sur un cercle coaxial au pignon et de diamètre celui du premier pignon. Ils sont positionnés régulièrement sur ce cercle, selon un angle égal de l'un à l'autre, et sont conformés pour venir en prise sur les dents de périphérie du premier pignon. Ces crochets peuvent être au nombre de trois, positionnés à 120° l'un de l'autre.

Les crochets peuvent être de type à rappel de crochetage élastique permettant le montage rapide en encliquetage du second pignon sur le premier par simple poussée et, inversement, son démontage facile par écartement des crochets pour autoriser la mise en service du premier pignon seul sur une machine à vis sans fin d'entraînement.

Les crochets sont identiques, ils peuvent avoir une largeur équivalente à deux dents d'engrenage du premier pignon pour venir en prise chacun sur deux dents de ce pignon. Ils peuvent comporter en outre un pion médian en saillie correspondant au creux entre deux dents d'engrenage du premier pignon, interdisant le glissement en rotation du second pignon sur le premier.

Le deuxième pignon est de préférence à forme de disque ouvert sur sa face inférieure et pourvu de dents d'engrenage droit sur sa périphérie, et comporte des crochets à forme de J destinés à venir en prise sur les éléments de denture d'engrenage du premier pignon avec le nez de crochetage (jambe transversale inférieure du J) pincé à leur partie inférieure. Il reçoit le premier pignon par son ouverture, monté maintenu coaxialement et sans jeu par lesdits crochets à forme de J.

Il résulte de cette disposition que le premier pignon du couvercle agitateur, fixé à demeure sur l'axe agitateur, permet la prise d'entraînement rotative de l'axe agitateur avec la vis sans fin d'entraînement correspondante d'une machine d'agitation à vis sans fin et que le second pignon, monté de façon rapide par encliquetage sur le premier pignon, permet la prise d'entraînement avec la chaîne d'entraînement d'une machine d'agitation à chaîne d'entraînement. Le démontage de ce second pignon s'obtient par une manoeuvre inverse et permet le retour à l'entraînement du couvercle agitateur sur une machine à vis sans fin d'entraînement. Un couvercle agitateur selon l'invention peut donc être entraîné indifféremment sur une machine d'agitation à chaîne ou vis sans fin d'entraînement.

L'invention concerne également un pignon amovible apte à être monté sur un couvercle agitateur tel que défini ci-dessus, et conforme à la revendication 9.

l'invention est décrite ci-après à l'aide d'un exemple de réalisation et en référence au dessin annexé, sur lequel :
- La figure 1 est une vue en coupe d'un couvercle agitateur selon l'invention en prise sur un élément à vis sans fin d'entraînement d'étagère d'une machine d'agitation de peinture,
- La figure 2 est une vue de dessus schématique montrant l'entraînement du premier pignon fixe de couvercle agitateur par la vis sans fin de machine.
- La figure 3 est une vue en coupe analogue à la figure 1 d'un couvercle agitateur selon l'invention en prise sur une chaîne d'entraînement d'étagère de machine d'agitation à chaîne, et
- La figure 4 est une vue analogue à la figure 2 montrant la prise du second pignon du couvercle agitateur selon la figure 3 avec la chaîne d'entraînement correspondante d'étagère de machine d'agitation à chaîne.

Avec référence au dessin, la figure 1 représente un couvercle agitateur 1 selon l'invention monté sur une étagère 3 de machine d'agitation de peinture à vis sans fin d'entraînement 5. Le couvercle agitateur 1 est suspendu, de même que d'autres couvercles agitateurs identiques avec leurs pots de peinture inférieurs, à des glissières transversales classiques d'étagères (non représentées). Il est positionné sur ces dernières pour venir en prise par son pignon supérieur de prise de mouvement 7 sur la vis sans fin d'entraînement 5, comme représenté encore sur la figure 2. Le pignon 7, fixé à demeure à l'extrémité supérieure de l'axe agitateur 9 et entraînant ce dernier en rotation, est à denture d'engrenage hélicoïdale 11 complémentaire de celle de la vis sans fin 5. Ce pignon est en matière plastique dure, étant goupillé sur l'axe agitateur du couvercle. Il est protégé par un carter 13, lequel est ouvert sur sa face avant 15 pour permettre la prise de mouvement avec la vis sans fin 5.

La figure 3 montre l'entraînement du couvercle agitateur 1 sur une machine d'agitation à chaînes d'entraînement 17 des étagères. Un second pignon en métal 19, engrenant avec la chaîne d'entraînement d'étagère 17, est monté sur le pignon à denture hélicoïdale 7 fixé sur l'axe agitateur 9. Ce pignon est amovible. Il est à denture d'engrenage droit 21 venant en service dans le même plan que celle 11 du pignon à denture hélicoïdale 7. Il a la forme d'un disque 23 ouvert à sa partie inférieure, en 25, et pourvu de dents d'engrenage 21 à sa périphérie. Il comporte des crochets 27 dans son ouverture inférieure 25 à forme d'arc en plan, disposés coaxialement au pignon et sur un cercle de diamètre égal à celui du pignon à denture hélicoïdale 7. Les crochets 27, au nombre de trois et à 120° l'un de l'autre, sont à forme de J en section. Leur largeur est égale à deux dents 11 du pignon à denture hécoïdale. Le nez 29 de crochet est tourné vers l'intérieur à une distance de la paroi intérieure 31 du disque égale à la hauteur des dents d'engrenage hélicoïdale 11 du premier pignon. Ces crochets sont à rappel de crochetage élastique.

Le montage de ce second pignon d'engrenage droit 19 s'obtient aisément en l'introduisant dans l'ouverture 25 de carter, en l'appliquant sur le pignon fixe de denture hélicoïdale 7, coaxialement à celui-ci, et en engageant en encliquetage chacun de ses crochets 27 sur le premier pignon 7, par pression sur chacun d'eux à l'ouverture avant 25 de carter et en tournant convenablement le pignon à cet effet. Lorsque les trois crochets 27 sont engagés en prise sur les dents du premier pignon 7, le pignon d'engrenage droit 19 est alors monté. Il est crocheté sans jeu sur le pignon 7, coaxialement à celui-ci, en y étant parfaitement solidaire. Le couvercle agitateur ainsi équipé du pignon amovible d'engrenage droit à prise sur la chaîne d'entraînement d'étagère peut alors être mis en service comme un couvercle agitateur classique à pignon d'engrenage droit classique fixé à demeure sur l'axe agitateur, de même diamètre et à un positionnement équivalent de translation sur les glissières de suspension d'étagère.

Le démontage de ce pignon s'obtient de façon toute aussi aisée en écartant chacun des crochets 27 et en les dégageant des dents du premier pignon 7, ceci sur la face avant 25 de carter 13 au moyen d'une lame de tourne-vis introduite par une fente adéquate 33 formée sur la surface du disque 23, sensiblement au droit de chacun des crochets 27. Lorsque le pignon est enlevé, le couvercle peut à nouveau être mis en service sur une machine d'agitation à vis sans fin d'entraînement comme un couvercle agitateur à entraînement par vis sans fin classique.

## Revendications

1. Couvercle agitateur pour les machines d'agitation de peinture à chaînes d'entraînement (17) et pour les machines d'agitation de peinture à vis sans fin d'entraînement (5), du type supporté en suspension sur les étagères (3) des machines d'agitation au moyen de glissières transversales et comportant un pignon supérieur (7) d'entraînement de l'axe agitateur (9) venant en prise en service sur l'élément d'entraînement de machine, chaîne (17) ou vis sans fin (5) d'étagère, lorsqu'il est convenablement positionné relativement audit élément d'entraînement d'étagère, couvercle **caractérisé en ce qu'**il comporte un premier pignon d'engrenage hélicoïdal (7) pour la prise de mouvement sur un élément à vis sans fin (5) d'une machine d'agitation à entraînement par vis sans fin, monté fixe à l'extrémité supérieure de l'axe agitateur (9) du couvercle, et un second pignon amovible d'engrenage droit (19) et de diamètre plus grand que ledit premier pignon (7), destiné à venir en prise en service sur un élément à chaîne d'entraînement (17) de machine d'agitation, ce second pignon (19) comportant des crochets (27) sur sa face inférieure, destinés à s'engager en prise sur le premier pignon (7) par des éléments récepteurs adéquats (11) pour permettre son montage coaxial sur ce dernier.

2. Couvercle agitateur selon la revendication 1, **caractérisé en ce que** le second pignon (19) est conformé pour que ses éléments de denture d'engrenage (21), lorsqu'il est monté crocheté sur le premier pignon (7), soient sensiblement dans le même plan que ceux (11) du premier pignon.

3. Couvercle agitateur selon la revendication 1 ou 2, **caractérisé en ce que** lesdits crochets (27) ont une forme variable de même que les éléments récepteurs complémentaires (11) sur le premier pignon (7).

4. Couvercle agitateur selon l'une des revendications précédentes, **caractérisé en ce que** les crochets (27) du second pignon (19) sont disposés sur un cercle coaxial au pignon et de diamètre celui du premier pignon (7) et sont positionnés régulièrement sur ce cercle, selon un angle égal de l'un à l'autre, les crochets (27) étant conformés pour venir en prise sur les dents de périphérie (11) du premier pignon (7).

5. Couvercle agitateur selon l'une des revendications précédentes, **caractérisé en ce que** lesdits crochets (27) sont de type à rappel de crochetage élastique permettant le montage rapide en encliquetage du second pignon (19) sur le premier par simple poussée et, inversement, son démontage facile par écartement des crochets (27), pour autoriser la mise en service du premier pignon seul (7) sur une machine à vis sans fin d'entraînement.

6. Couvercle agitateur selon la revendication 4 ou 5, **caractérisé en ce que** lesdits crochets (27) ont une largeur équivalente à deux dents d'engrenage (11) du premier pignon (7) pour venir en prise chacun sur deux dents de ce pignon.

7. Couvercle agitateur selon la revendication 6, **caractérisé en ce que** lesdits crochets (27) comportent un pion médian en saillie correspondant au creux entre deux dents d'engrenage (11) du premier pignon (7), interdisant le glissement en rotation du second pignon (19) sur le premier (7).

8. Couvercle agitateur selon l'une des revendications 4 à 7, **caractérisé en ce que** ledit second pignon (19) est à forme de disque (23) ouvert sur sa face inférieure et pourvu de dents d'engrenage droit (21) sur sa périphérie, et comporte des crochets à forme de J (27) destinés à venir en prise sur les éléments de denture d'engrenage (11) du premier pignon (7) avec le nez de crochetage (29) (jambe transversale inférieur du J) pincé à leur partie inférieure, le second pignon (19) recevant par son ouverture (25) le premier pignon (7) monté maintenu coaxialement et sans jeu par lesdits crochets (27) à forme de J.

9. Pignon amovible destiné à un couvercle agitateur pour les machines d'agitation de peinture à chaînes d'entraînement (17) et pour les machines d'agitation de peinture à vis sans fin d'entraînement (5), le couvercle étant du type supporté en suspension sur les étagères (3) des machines d'agitation au moyen de glissières transversales et comportant un pignon supérieur (7) d'engrenage hélicoidal d'entraînement de l'axe agitateur (9) monté fixe à l'extrémité supérieure de l'axe agitateur (9) du couvercle et venant en prise en service sur l'élément d'entraînement de machine à vis sans fin (5) d'étagère, lorsqu'il est convenablement positionné relativement audit élément d'entraînement d'étagère, pignon amovible **caractérisé en ce qu'**il est de type à engrenage droit (19) et de diamètre plus grand que ledit pignon supérieur(7), étant destiné à venir en prise en service sur un élément à chaîne d'entraînement (17) de machine d'agitation, et **en ce qu'**il comporte des crochets (27) sur sa face inférieure, destinés à s'engager en prise sur le pignon (7) par des éléments récepteurs adéquats (11) pour permettre son montage coaxial sur ce dernier.

10. Pignon amovible selon la revendication 9, **caractérisé en ce qu'**il est à forme de disque (23) ouvert en (25) sur sa face inférieure et pourvu de dents d'engrenage droit (21) sur sa périphérie, et comporte des crochets à forme de J (27) destinés à venir en prise sur les éléments de denture d'engrenage (11) du pignon supérieur (7) avec le nez de crochetage (29) (jambe transversale inférieur du J) pincé à leur partie inférieure, recevant par son ouverture (25) le pignon (7) pour être monté coaxialement et maintenu sans jeu sur ce dernier par l'engagement desdits crochets (27) entre ses éléments de denture (11).

## Patentansprüche

1. Rührdeckel für Farbrührmaschinen mit einem Kettenantrieb (17) und für Farbrührmaschinen mit einem Schneckenantrieb (5), wobei der Deckel mittels sich in Querrichtung erstreckender Führungen in Aufnahmen (3) der Rührmaschinen hängend angeordnet ist, wobei auf der Rührwerkswelle (9) ein oberes Antriebsritzel (7) vorgesehen ist, welches mit einem Antriebselement der Maschine in Eingriff bringbar ist, nämlich mit einer Kette (17) oder einer Schnecke (5), sobald der Deckel im Verhältnis zu dem, der Aufnahme zugeordneten Antriebselement geeignet positioniert ist, **dadurch gekennzeichnet, dass** der Deckel ein erstes Ritzel (7) mit einer Schneckenverzahnung aufweist, welches der Bewegungsübertragung auf ein Schneckenelement (5) einer mit einem Schneckenantrieb ausgerüsteten Rührmaschine dient, welches fest an dem oberen Ende der Rührwerkswelle (9) des Deckels angebracht ist, dass der Deckel ein zweites, abnehmbares, mit einer geraden Verzahnung versehenes Ritzel (19) aufweist, dessen Durchmesser größer als derjenige des ersten Ritzels (7) bemessen ist, welches dazu bestimmt ist, mit einem Element des Kettenantriebes (17) der Rührmaschine in Eingriff gebracht zu werden, wobei dieses zweite Ritzel (19) auf seiner Unterseite mit Haken (27) versehen ist, die dazu bestimmt sind, mit entsprechenden Aufnahmeelementen (11) des ersten Ritzels (7) in Eingriff gebracht zu werden, um eine koaxiale Montage auf dem letztgenannten Ritzel zu ermöglichen.

2. Rührdeckel nach Anspruch 1, **dadurch gekennzeichnet, dass** das zweite Ritzel (19) dahingehend ausgestaltet ist, dass sich die Elemente dessen Getriebeverzahnung (21) in der gleichen Ebene wie diejenigen (11) des Ritzels (7) befinden, sobald dieses mit dem ersten Ritzel (7) verbunden ist.

3. Rührdeckel nach Anspruch 1 oder 2, **dadurch gekennzeichnet, dass** die genannten Haken (27) und gleichermaßen die genannten, komplementär ausgebildeten Aufnahmeelemente (11) auf dem ersten Ritzel (7) eine veränderbare Gestalt aufweisen.

4. Rührdeckel nach einem der vorrangegangenen Ansprüche, **dadurch gekennzeichnet, dass** die Haken (27) des zweiten Ritzels (19) gleichförmig entlang eines Kreises angeordnet sind, der sich koaxial zu dem Ritzel erstreckt, dessen Durchmesser demjenigen des ersten Ritzels (7) entspricht, wobei die Haken (27) dahingehend ausgestaltet sind, dass sie mit den Zähnen der Peripherie (11) des ersten Ritzels (7) in Eingriff bringbar sind.

5. Rührdeckel nach einem der vorrangegangenen Ansprüche, **dadurch gekennzeichnet, dass** die genannten Haken (27) von einer federnd elastischen Art sind, so dass eine schnelle Montage des zweiten Ritzels (19) auf dem ersten Ritzel nach Art einer Verrastung durch einen einfachen Stoß möglich ist und dass umgekehrt eine leichte Demontage dadurch möglich ist, dass die Haken entfernt werden, um die Inbetriebnahme des ersten Ritzels (7) auf einer Maschine mit einem Schneckenantrieb zu ermöglichen.

6. Rührdeckel nach Anspruch 4 oder 5, **dadurch gekennzeichnet, dass** die genannten Haken (27) eine Breite haben, die derjenigen von zwei Getriebezähnen (11) des ersten Ritzels (7) entspricht, um jeden der Haken mit zwei Zähnen in Eingriff zu bringen.

7. Rührdeckel nach Anspruch 6, **dadurch gekennzeichnet, dass** die genannten Haken (27) ein in der Mitte gelegenes, vorspringendes Teil aufweisen, welches dem Raum zwischen zwei Getriebezähnen (11) des ersten Ritzels (7) entspricht, so dass während der Rotation ein Gleiten des zweiten Ritzels (19) auf dem ersten Ritzel (7) unterbunden ist.

8. Rührdeckel nach einem der Ansprüche 4 bis 7, **dadurch gekennzeichnet, dass** das genannte zweite Ritzel (19) die Gestalt einer Scheibe (23) aufweist, deren Unterseite offen und die umfangsseitig mit einer geraden Getriebeverzahnung (21) versehen ist, wobei die Haken (27) eine J-förmige Gestalt aufweisen und dazu bestimmt sind, mit den Elementen der Getriebeverzahnung (11) des ersten Ritzels (7) in Eingriff gebracht zu werden, wobei die Hakennase (29) (der sich in Querrichtung erstreckende Schenkel des J) an ihrem unteren Ende geklemmt ist, wobei das zweite Ritzel (19), welches über seine Öffnung (25) das erste Ritzel (7) aufnimmt, montiert und koaxial gehalten ist, und zwar spielfrei durch die genannten J-förmigen Haken (27).

9. Abnehmbares, für einen Rührdeckel für Farbrührmaschinen mit einem Kettenantrieb (17) und für Farbrührmaschinen mit einem Schneckenantrieb (5) bestimmtes Ritzel, wobei der Deckel in Aufnahmen (3) der Rührmaschinen mittels sich in Querrichtung erstreckender Führungen hängend angeordnet ist und ein oberes Ritzel (7) mit einer Schneckenverzahnung zum Antrieb der Rührwerkswelle (9) trägt, welches am oberen Ende der Rührwerkswelle des Deckels fest angeordnet und dazu bestimmt ist, mit dem der Aufnahme zugeordneten Antriebselement, nämlich der Schnecke (5) in Eingriff gebracht zu werden, sobald es relativ zu dem Antriebselement der Aufnahme geeignet positioniert ist, wobei das abnehmbare Ritzel (19) **dadurch gekennzeichnet ist, dass** es eine gerade Verzahnung und einen solchen Durchmesser aufweist, der größer als derjenige des genannten oberen Ritzels (7) bemessen ist, wobei dieses Ritzel dazu bestimmt ist, mit einem Kettenantriebselement (17) der Rührmaschine in Eingriff gebracht zu werden und wobei dieses Ritzel auf seiner Unterseite Haken (27) trägt, die dazu bestimmt sind, mit den, an dem Ritzel (7) befindlichen entsprechenden Aufnahmeelementen (11) in Eingriff gebracht zu werden, um dessen koaxiale Montage auf dem Letzteren zu ermöglichen.

10. Abnehmbares Ritzel nach Anspruch 9, **dadurch gekennzeichnet, dass** es die Gestalt einer an seiner Unterseite an der Stelle (25) offenen Scheibe (23) aufweist und auf seiner Peripherie mit einer geraden Getriebeverzahnung (21) versehen ist, wobei J-förmige Haken (27) vorgesehen sind, die dazu bestimmt sind, mit der Getriebeverzahnung (11) des oberen Ritzels (7) in Eingriff gebracht zu werden, und zwar mittels der Hakennase (29) (der sich in Querrichtung erstreckende Schenkel des J), die an ihrem unteren Ende geklemmt ist, wobei über die Öffnung (25) das Ritzel (7) aufgenommen ist, um koaxial montiert und spielfrei dadurch auf dem Letzteren gehalten werden kann, dass die genannten Haken (27) mit den Zwischenräumen der Verzahnungselemente (11) im Eingriff stehen.

## Claims

1. Agitator-type cover for paint-stirring machines with drive chains (17) and for paint-stirring machines with an endless screw drive (5), of the type supported on the rack (3) of the agitating machines by means of transverse slide members and comprising an upper pinion (7) for driving the agitator spindle (9), which engages on the machine driving means, i.e. the chain (17) or endless screw (5) rack, when it is suitably positioned relative to said racked driving means, said cover being **characterised in that** it comprises a first helical meshing pinion (7) for displacement on an endless screw means (5) of an endless screw-driven agitating machine, which pinion is securedly mounted at the upper end of the agitator spindle (9) of the cover, and a second detachable directly meshing pinion (19) which has a greater diameter than said first pinion (7) and is intended to engage on a drive chain means (17) of the agitating machine, this second pinion (19) comprising, on its lower face, hooks (27) which are intended to engage on the first pinion (7) by adequate receiving means (11) to permit the coaxial mounting of said second pinion on the first pinion.

2. Agitator-type cover according to claim 1, **characterised in that** the second pinion (19) is configured so that, when it is hooked onto the first pinion (7), its meshing toothed members (21) are substantially in the same plane as those (11) of the first pinion.

3. Agitator-type cover according to claim 1 or 2, **characterised in that** said hooks (27) have a variable configuration just like the complementary receiving means (11) on the first pinion (7).

4. Agitator-type cover according to one of the preceding claims, **characterised in that** the hooks (27) of the second pinion (19) are disposed in a circle which is coaxial with the pinion and has a diameter identical to that of the first pinion (7), and said hooks are positioned regularly around this circle, at identical angles relative to one another, the hooks (27) being configured so as to engage with the peripheral teeth (11) of the first pinion (7).

5. Agitator-type cover according to one of the preceding claims, **characterised in that** said hooks (27) are of the resilient hook-in type which permit the rapid clip-in mounting of the second pinion (19) on the first pinion by a simple push movement and, conversely, its easy disassembly by moving the hooks (27) apart, in order to authorise the operation of the sole first pinion (7) on a machine with an endless screw drive.

6. Agitator-type cover according to claim 4 or 5, **characterised in that** said hooks (27) have a width equivalent to two meshing teeth (11) of the first pinion (7) for each to engage on two teeth of this pinion.

7. Agitator-type cover according to claim 6, **characterised in that** said hooks (27) comprise a median projection member corresponding to the cavity between two meshing teeth (11) of the first pinion (7), thereby preventing the second pinion (19) from rotatably sliding on the first pinion (7).

8. Agitator-type cover according to one of claims 4 to 7, **characterised in that** said second pinion (19) is in the form of disc (23), which is open at its lower face and provided with direct meshing teeth (21) on its periphery, and comprises J-shaped hooks (27), which are intended to engage on the meshing toothed members (11) of the first pinion (7) with the hook-like projection (29) (lower transverse leg of the "J") which is constricted at the lower portion of said hooks, the second pinion (19) receiving, through its opening (25), the first pinion (7) mounted so as to be retained coaxially and in a clearance-free manner by said J-shaped hooks (27).

9. Detachable pinion intended for an agitator-type cover for paint-stirring machines with drive chains (17) and for paint-stirring machines with an endless screw drive (5), the cover being of the type supported on the rack (3) of the agitating machines by means of transverse slide members and comprising an upper helical meshing pinion (7) for driving the agitator spindle (9), which is securedly mounted at the upper end of the agitator spindle (9) of the cover and engages on the machine driving means fitted with an endless screw drive rack (5), when it is suitably positioned relative to said racked driving means, said detachable pinion being **characterised in that** it is of the directly meshing type (19) and has a greater diameter than said upper pinion (7), and being intended to engage on a drive chain means (17) of the agitating machine, and **in that** said detachable pinion comprises, on its lower face, hooks (27) which are intended to engage on the pinion (7) by adequate receiving means (11) to permit the coaxial mounting of said detachable pinion on said pinion.

10. Detachable pinion according to claim 9, **characterised in that** it is in the form of disc (23), which is open at (25) on its lower face and provided with directly meshing teeth (21) on its periphery, and comprises J-shaped hooks (27), which are intended to engage on the meshing toothed members (11) of the upper pinion (7) with the hook-like projection (29) (lower transverse leg of the "J") which is constricted at the lower portion of said hooks, the detachable pinion receiving, through its opening (25), the pinion (7), so that it is mounted coaxially and retained in a clearance-free manner on said pinion by the engagement of said hooks (27) between its toothed members (11).
